# EUROPÄISCHE PATENTSCHRIFT

(11) **EP 0 380 910 B1**
(45) Veröffentlichungstag und Bekanntmachung des Hinweises auf die Patenterteilung: **08.03.1995**
(21) Anmeldenummer: 90100112.3
(22) Anmeldetag: 04.01.1990
(51) Int. Cl.: E21B 7/06, E21B 7/20

(54) **Verfahren und Bohrgerät zum Horizontalbohren**
Method and apparatus for horizontal drilling
Procédé et dispositif pour le forage horizontal

(30) Priorität: 01.02.1989 DE 3902868
(43) Veröffentlichungstag der Anmeldung: 08.08.1990
(73) Patentinhaber: Eastman Teleco Company, Houston, Texas 77032-1925 (US)
(72) Erfinder: Panzke, Rolf, Dipl.-Ing., D-3071 Blenhorst (DE)
(74) Vertreter: Busse & Busse Patentanwälte

(56) Entgegenhaltungen:
- EP-A- 0 109 699
- DE-A- 3 534 662
- DE-C- 3 423 465
- DE-C- 3 839 760
- US-A- 4 121 673
- US-A- 4 176 985
- US-A- 4 629 012

## Beschreibung

Die Erfindung bezieht sich auf ein Verfahren sowie ein Bohrgerät zum Erstellen eines am Umfang ausgesteiften, überwiegend horizontal ausgerichteten Bohrlochs in Bodenformationen gemäß dem Oberbegriff des Anspruchs 1 bzw. des Anspruchs 6.

Bei einem bekannten Verfahren dieser Art (Zeitschrift "Erdöl, Erdgas, Kohle", 103. Jahrgang, Heft 12, S. 531-534) wird das Bohrloch mittels eines an einen Bohrrohrstrang angeschlossenen Richtbohrwerkzeugs über einen Längenabschnitt vorgetrieben. Danach wird entlang dem Bohrrohrstrang ein Mantelrohr nachgeführt und dabei das vom Drehbohrmeißel des Richtbohrwerkzeugs gebohrte Bohrloch überbohrt. Sobald das vordere Ende des Mantelrohrs Anschluß an das Richtbohrwerkzeug gefunden hat, wird nun mittels des Richtbohrwerkzeugs ein anschließender Längenabschnitt des Bohrlochs vorgebohrt und dann wieder das Mantelrohr nachgeführt. Auf diese Weise schieben sich sowohl der Bohrrohrstrang mit Richtbohrwerkzeug als auch das Mantelgestänge abwechselnd entlang einer als Bohrlochachse gedachten, vorbestimmten Linie vor. Ein derartiges Verfahren mit intervallweisem Nachführen des Mantelrohrs erfordert durch das Überbohren einen erheblichen Bohraufwand und erzeugt Bohrlöcher mit einem den Nennendurchmessers des Drehbohrmeißels erheblich übersteigenden Durchmesser. Auch läßt die Genauigkeit des Bohrlochverlaufs zu wünschen übrig, da ein Richtbohrwerkzeug mit einem unstabilisierten, den Tieflochmotor aufnehmenden, abgewinkelten Außengehäuse (bent housing), das sich direkt an der Bohrlochwand abstützt, Anwendung findet. Insbesondere in weichen Formationen, z.B. sandigen Böden, ist die Richtungsvorgabe recht unpräzise, und es bedarf häufiger Richtungskorrekturen, um den Verlauf des Bohrloches annähernd der gewünschten vorgegebenen Linie folgen zu lassen. Ferner stößt die Abfuhr von Bohrklein mit wachsendem Abstand des Drehbohrmeißels zum vorderen Ende des Mantelrohrs auf zunehmende Schwierigkeiten, die sich in weichen Formationen sowie in Formationen mit starkem Grundwasseraufkommen verstärken.

Der Erfindung liegt die Aufgabe zugrunde, ein Verfahren sowie ein Bohrgerät der eingangs genannten Art zu schaffen, durch die bei verringertem Arbeitsaufwand und damit einhergehenden Kosten ausgesteifte Bohrlöcher mit geringerem Durchmesser und präziserem Verlauf erstellt werden können.

Das Verfahren nach der Erfindung löst diese Aufgabe mit den Merkmalen des Anspruchs 1. Hinsichtlich weiterer Ausgestaltungen des Verfahrens wird auf die Ansprüche 2 bis 5 verwiesen. Das Bohrgerät nach der Erfindung löst die Aufgabe mit den Merkmalen des Anspruchs 6. Hinsichtlich wesentlicher weiterer Ausgestaltungen des Bohrgerätes wird auf die Ansprüche 7 bis 20 verwiesen.

Bei dem Verfahren nach der Erfindung bestimmt allein der Drehbohrmeißel den Bohrlochdurchmesser. Das im vom Drehbohrmeißel gebohrte Bohrloch dem Drehbohrmeißel innerhalb dessen Kontur unmittelbar nachfolgende Mantelrohr bildet ferner eine Wandfläche, auf der sich das Außengehäuse des Richtbohrwerkzeugs präzise abstützen kann. Dabei sind das Richtbohrwerkzeug bis auf seinen Drehbohrmeißel und der Bohrrohrstrang Formationsbelastungen vollständig entzogen sind.

Das Richtbohrwerkzeug und sein Bohrrohrstrang sowie das Mantelrohr bilden eine sich zugleich durch die Formation hindurch bewegende Einheit, bei der das Richtbohrwerkzeug das vordere Ende des Mantelrohrs lenkt, das seinerseits eine präzise Führung für das Richtbohrwerkzeug bildet und dieses bis auf seinen Drehbohrmeißel kapselt. Für die Abförderung von Bohrklein bildet dabei das Mantelrohr an seiner Außenseite eine durchgehende Führungsfläche. Das Bohrgerät ist dabei baulich außerordentlich einfach und ermöglicht das Erstellen von Bohrlöchern eines außerordentlich präzisen Verlaufs, da sich das Richtbohrwerkzeug am nicht länger an einer gegebenenfalls nachgiebigen oder sich durch Auswaschungen verändernden Bohrlochwand abstützt. Mit besonderem Vorteil kann ein Navigationsbohrwerkzeug als Richtbohrwerkzeug eingesetzt werden, das aufgrund der Führung seines Außengehäuses über Stabilisatoren zusätzliche Genauigkeitsvorteile erbringt.

Weitere Einzelheiten und Vorteile ergeben sich aus der nachfolgenden Beschreibung und der Zeichnung, die in einer schematischen, abgebrochenen, teilweise geschnittenen Seitenansicht den vorderen Endbereich des Bohrgerätes nach der Erfindung näher veranschaulicht.

Das erfindungsgemäße Bohrgerät umfaßt im einzelnen ein bei dem dargestellten Ausführungsbeispiel als Navigationsbohrwerkzeug ausgebildetes Richtbohrwerkzeug 1 mit einem rohrförmigen Außengehäuse 2, in dem ein nicht näher veranschaulichter Tieflochmotor 3 vorzugsweise in Gestalt einer von der Bohrspülung antreibbaren Turbine oder eines von der Bohrspülung antreibbaren Moineau-Motors untergebracht ist. Der Tieflochmotor 3 treibt eine aus dem vorderen Ende des Außengehäuses 2 austretende Meißelwelle 4 an, die im vorderen, in Höhe eines vorderen Stabilisators 5 befindlichen Teil des Außengehäuses 2 gelagert ist und mit ihrer Achse unter einem Winkel 6 zur Mittelachse 7 des rückwärtigen Hauptteils des Außengehäuses 2 des Richtbohrwerkzeugs 1 ausgerichtet ist.

Das Außengehäuse 2 ist in seinem rückwärtigen Hauptteil mit einem rückwärtigen Stabilisator 8 versehen, und die von Stabilisatorflügeln oder -rippen gebildeten Stabilisatoren 5,8 stützen das Außengehäuse 2 des Richtbohrwerkzeugs 1 an der Innenseite eines Mantelrohres 9 ab. An seinem rückwärtigen Ende ist mittels eines Übergangsstücks 10 das Außengehäuse 2 des Richtbohrwerkzeugs 1 mit einem Bohrrohrstrang 11 verbunden, der an seinem nicht dargestellten obertägigen Ende durch ebenfalls nicht dargestellte Antriebs- und Vorschubmittel vortreibbar und in Eigendrehung versetzbar sowie in ausgerichteten Stellungen verdrehfest abstützbar ist. Antriebs- und Vorschubmittel geeigneter Art sind dem Fachmann bekannt und bedürfen hier keiner näheren Erläuterung.

Das vordere Ende des Mantelrohrs ist als ein gegenüber dem Hauptteil des Mantelrohrs 9 verlagerbares Teil 12 ausgebildet, das im Bereich seines vorderen Randes mit einen Führungsteil 13 eines Drehbohrmeißels 14 in Führungseingriff steht. Dieser Führungsteil 13 des Drehbohrmeißels 14 ist von einer zylindrischen Dichtungs- und Führungsfläche gebildet, auf der der vordere Randbereich des vorderen Endes 12 des Mantelrohrs 9 vorzugsweise unter Abdichtung gelagert ist. Der Drehbohrmeißel 14 ist mittels einer Kupplung 15, die nicht näher dargestellte ausklinkbare Reigelglieder umfaßt, auf dem vorderen Ende der Meißelwelle 4 festgelegt und von der Meißelwelle vorübergehend abkuppelbar. Dabei hat der Drehbohrmeißel 14 bzw. dessen Schneidteil 16 einen Nenndurchmesser 17, der gleich oder geringfügig größer ist als der Außendurchmesser des Mantelrohrs 9.

Das als gesondert verlagerbares Teil ausgebildete vordere Ende 12 des Mantelrohrs 9 ist über ein Rohrgelenk mit dem sich anschließenden Hauptteil des Mantelrohres 9 verbunden, das bei dem dargestellten Ausführungsbeispiel und bevorzugt als Trennschnitt-Gelenk 18 ausgebildet ist. Dabei ist das Trennschnitt-Gelenk durch eine außen umlaufende Dichtung 19 abgedichtet. Anstelle eines solchen Trennschnitt-Gelenkes 18 kann das Rohrgelenk auch von einem flexiblen Übergangsbereich des Mantelrohrs 9 gebildet sein, und der flexible Übergangsbereich kann seinerseits von einem Wellrohrabschnitt, einem Abschnitt aus einem Material erhöhter Biegeelastizität oder auch von einem Abschnitt des Mantelrohrs 9 mit einem gegenüber benachbarten Bereiche des Mantelrohrs 9 herabgesetzten Widerstandsmoment gebildet sein.

Der Winkel 6 zwischen der Achse der Meißelwelle 4 und der Mittelachse 7 des Außenrohrs 2 des Richtbohrwerkzeugs 1 ist durch eine Abknickung des vorderen, im Bereich des vorderen Stabilisators 5 gelegenen Teils des Außengehäuses 2 gebildet, wobei die Knickstelle 20 des Außengehäuses 2 entgegen der Bohrrichtung hinter dem Stabilisator 5 und dabei zugleich in oder nahe der Gelenkebene des Rohrgelenks 18 des Mantelrohrs 8 angeordnet ist. Der Knickwinkel entsprechend dem Winkel 6 liegt bei dem dargestellten Beispiel in einer senkrecht zur Zeichenebene verlaufenden gedachten Ebene durch die Mittelachse 7 des Mantelrohrs 9. Dementsprechend kann das vordere Ende 12 des Mantelrohrs 9 bei relativen Drehbewegungen zwischen vorderen Teilen 5,13 des Richtbohrwerkzeugs 1 und dem Mantelrohr 9 den Bewegungen des vorderen Teils des Richtbohrwerkzeugs 1 folgen und wie dieses mit seiner Achse die Mantellinie eines Kreiskegels beschreiben, dessen Spitze mit der Knickstelle 20 des Außengehäuses 2 des Richtbohrwerkzeugs 1 zusammenfällt. Dies veranschaulicht die gestrichelte Umrißlinie 21 des vorderen Endes 12 des Mantelrohrs 9, und das Versatzmaß oder die Exzentrizität der Bewegung des Drehbohrmeißels 14 in dessen Schneidebene ist bei 23 angedeutet.

Um in weichen Formationen ein Auswaschen des Bohrlochs durch einen zu starken Bohrspülungsstrom, wie er für das Antreiben eines hydraulischen Tieflochmotors 3 notwendig ist, zu vermeiden, kann ein Teil der Bohrspülung über ein im Außengehäuse 2 stromab des Tieflochmotors 3 vorgesehenes, volumenstromabhängiges Bypass-Ventil 24 in den Ringraum 25 zwischen Außengehäuse 2 und Mantelrohr 9 abgeleitet werden, so daß nur ein entsprechend verringerter Teil der pro Zeiteinheit geförderten Bohrspülungsmenge den Drehbohrmeißel 14 passiert und in das Bohrloch übertritt.

Zum Erstellen der durch das Mantelrohr 9 am Umfang ausgesteiften, überwiegend horizontal ausgerichteten Bohrlochs, das ohne weiteres auch zumindest streckenweise unter einem namhaften Winkel abwärts und/oder aufwärts verlaufen kann, werden für ein Geradeausbohren das Richtbohrwerkzeug 1 und das Mantelrohr 9 in Umdrehung versetzt, wobei die Drehrichtung von Mantelrohr 9 und Richtbohrwerkzeug 1 gleich sein kann, bevorzugt aber entgegengesetzt ist. Die langsame Eigenumdrehung des Richtbohrwerkzeugs 1 stellt trotz der Abknickung des Außengehäuses 2 den Geradeausbohrvorgang sicher, wobei durch die Exzentrizität 23 ein zusätzlicher Räumeffekt entsteht. Die Drehbewegung des Mantelrohrs 9 dient hingegen dazu, den Widerstand der Vortriebsbewegung des Mantelrohrs 9 in der Formation herabzusetzen. Dementsprechend kann die Drehzahl der Drehbewegung des Mantelrohres 9 ohne weiteres von der des Richtbohrwerkzeugs 1 abweichen und unter dem Gesichtspunkt der Widerstandsminimierung festgelegt werden.

Bedarf der gewünschte weitere Verlauf eines Bohrlochs eines abgewinkelten Bohrvorganges, wird über die Antriebs- und Vorschubmittel und den Bohrrohrstrang das Richtbohrwerkzeug 1 in eine Orientierung des Außengehäuses 2 stillgesetzt, die dem weiterführenden Richtungsverlauf des Bohrlochs entspricht. Die jeweilige Position des Drehbohrmeißels 14 bzw. des Richtbohrwerkzeugs 1 im Bohrloch kann durch geeignete Sensoren fortlaufend oder intervallweise ermittelt werden, so daß durch abwechselndes Stillsetzen oder in Umdrehungversetzen des Richtbohrwerkzeugs 1 ein jeweils gewünschter Bohrlochverlauf präzise vorgegeben werden kann.

Die Kupplung 15 zwischen Meißelwelle 4 und Drehbohrmeißel 14 ermöglicht es, das Richtbohrwerkzeug 1 aus dem Bohrloch bei in diesem verbleibenden Mantelrohr 9 herauszubewegen, z.B. zu Inspektions- und Instandhaltungszwecken. Dabei besteht auch die Möglichkeit, das Richtbohrwerkzeug 1 durch ein solches ohne Knick im Außengehäuse und entsprechend abgewinkeltem Verlauf der Achse der Meißelwelle 4 zur Mittelachse 7 des Außengehäuses 2 zu ersetzen, durch das eine längere Strecke geradeaus gebohrt und dabei ein Bohrlochabschnitt erstellt werden kannn, dessen Durchmesser sich lediglich nach dem Nenndurchmesser des Drehbohrmeißels 14 richtet.

## Patentansprüche

1. Verfahren zum Erstellen eines am Umfang ausgesteiften, überwiegend horizontal ausgerichteten Bohrlochs in Bodenformationen, bei dem das Bohrloch mittels eines Richtbohrwerkzeugs (1) vorgetrieben wird, das an einen obertägig durch Antriebs- und Vorschubmittel vortreibbaren, in Eigenumdrehung versetzbaren und in ausgerichteter Stellung verdrehfest abstützbaren Bohrohrstrang (11) anschließbar ist und einen in einem rohrförmigen Außengehäuse angeordneten Tieflochmotor (3) für den Antrieb eines Drehbohrmeißels (14) umfaßt, und bei dem dem Richtbohrwerkzeug mittels eines obertägigen Antriebs- und Vorschubmittels ein Mantelrohr (9) nachgeführt wird, **dadurch gekennzeichnet,** daß das Richtbohrwerkzeug und das Mantelrohr von den Antriebs- und Vorschubmitteln synchron vorgeschoben werden, und das vordere Ende (12) des Mantelrohrs durch einen vorderen Führungsteil des im Mantelrohr angeordneten und abgestützten Richtbohrwerkzeugs ausgerichtet wird.

2. Verfahren nach Anspruch 1, **dadurch gekennzeichnet**, daß das Mantelrohr unter Führung durch und Überlappung mit einem rückwärtigen Führungsteil des Drehbohrmeißels dessen Schneidteil im Bohrloch nachgeführt wird.

3. Verfahren nach Anspruch 1 oder 2, **dadurch gekennzeichnet,** daß das Mantelrohr bei seiner Vortriebsbewegung in Eigenumdrehung versetzt wird.

4. Verfahren nach einem der Ansprüche 1 bis 3, **dadurch gekennzeichnet,** daß als Richtbohrwerkzeug ein Navigationsbohrwerkzeug verwendet und für Geradeausbohrarbeiten in Eigenumdrehung versetzt wird.

5. Verfahren nach Anspruch 4, **dadurch gekennzeichnet,** daß bei Geradeausbohrarbeiten das Richtbohrwerkzeug im Mantelrohr in einer zur Drehrichtung des Mantelrohrs entgegengesetzten Drehrichtung in Umlauf versetzt wird.

6. Bohrgerät zum Erstellen eines am Umfang ausgesteiften, überwiegend horizontal ausgerichteten Bohrlochs in Bodenformationen, mit einem Richtbohrwerkzeug (1), das an einen obertägig durch Antriebs- und Vorschubmittel vortreibbaren, in Eigendrehung versetzbaren und in ausgerichteter Stellung verdrehbar abstützbaren Bohrrohrstrang (11) anschließbar ist und einen in einem rohrförmigen Außengehäuse (2) angeordneten Tieflochmotor (3) für den Antrieb eines Drehbohrmeißels (14) umfaßt, und mit einem durch obertägige Antriebs- und Vorschubmittel dem Richtbohrwerkzeug (1) nachführbaren Mantelrohr (9), **dadurch gekennzeichnet,** daß das Richtbohrwerkzeug (1) und das Mantelrohr (9) durch die Antriebs- und Vorschubmittel synchron vorschiebbar sind, und das Richtbohrwerkzeug (1) im Mantelrohr (9) angeordnet und abgestützt ist und einen vorderen Führungsteil für eine Ausrichtung des vorderen Endes (12) des Mantelrohrs (9) aufweist.

7. Bohrgerät nach Anspruch 6, **dadurch gekennzeichnet,** daß das vordere Ende des Mantelrohrs (9) als ein gegenüber dem Hauptteil des Mantelrohrs (9) verlagerbares Teil (12) ausgebildet ist.

8. Bohrgerät nach Anspruch 6 oder 7, **dadurch gekennzeichnet,** daß das vordere Ende (12) des Mantelrohrs (9) mit dem vorderen Bereich des Außengehäuses (2) und einem Führungsteil (13) des Drehbohrmeißels (14) in Führungseingriff steht.

9. Bohrgerät nach einem der Ansprüche 6 bis 8, **dadurch gekennzeichnet,** daß das vordere Ende (12) des Mantelrohrs (9) über ein Rohrgelenk mit dem sich anschließenden Hauptteil des Mantelrohrs (9) verbunden ist.

10. Bohrgerät nach Anspruch 9, **dadurch gekennzeichnet,** daß das Rohrgelenk als Trennschnitt-Gelenk (18) ausgebildet ist.

11. Bohrgerät nach Anspruch 10, **dadurch gekennzeichnet,** daß das Trennschnitt-Gelenk (18) durch eine außen umlaufende Dichtung (19) abgedichtet ist.

12. Bohrgerät nach Anspruch 9, **dadurch gekennzeichnet,** daß das Rohrgelenk von einem flexiblen Übergangsbereich der Wandung des Mantelrohrs (9) gebildet ist.

13. Bohrgerät nach Anspruch 12, **dadurch gekennzeichnet,** daß der Übergangsbereich von einem Wellrohrabschnitt gebildet ist.

14. Bohrgerät nach Anspruch 12, **dadurch gekennzeichnet,** daß der Übergangsbereich aus einem Material erhöhter Biegeelastizität gebildet ist.

15. Bohrgerät nach Anspruch 12, **dadurch gekennzeichnet,** daß der Übergangsbereich ein gegenüber benachbarten Bereichen des Mantelrohrs (9) herabgesetztes Widerstandsmoment aufweist.

16. Bohrgerät nach einem der Ansprüche 6 bis 15, **dadurch gekennzeichnet,** daß der Außendurchmesser des Mantelrohrs (9) gleich oder kleiner ist als der Nenndurchmesser (17) des Schneidteils (16) des Drehbohrmeißels (14).

17. Bohrgerät nach einem der Ansprüche 6 bis 16, **dadurch gekennzeichnet,** daß das Richtbohrwerkzeug (1) aus Navigationsbohrwerkzeug mit einer Knickstelle (20) im Außengehäuse (2) ausgebildet ist, die hinter dem eine vordere Führung für das Außengehäuse (2) bildenden vorderen Stabilisator (5) angeordnet ist und in oder nahe der Gelenkebene des Rohrgelenks (18) des Mantelrohrs (9) angeordnet ist.

18. Bohrgerät nach einem der Ansprüche 6 bis 16, **dadurch gekennzeichnet,** daß der Führungsteil (13) des Drehbohrmeißels (14) von einer zylindrischen Dichtungs- und Führungsfläche gebildet ist und auf dieser der vordere Randbereich des vorderen Endes (12) des Mantelrohrs (9) gelagert ist.

19. Bohrgerät nach einem der Ansprüche 6 bis 18, **dadurch gekennzeichnet,** daß der Drehbohrmeißel (14) mittels einer ausklinkbare Riegelglieder umfassenden Kupplung auf dem vorderen Ende der aus dem Außengehäuse (2) des Richtbohrwerkzeugs (1) vorstehenden Meißelwelle (4) festgelegt ist.

20. Bohrgerät nach einem der Ansprüche 6 bis 19, **dadurch gekennzeichnet,** daß der Tieflochmotor (3) als bohrspülungsbetätigter Motor ausgebildet und das Außengehäuse (2) des Richtbohrwerkzeugs (1) mit einem volummenstromabhängigen Bypass-Ventil (24) für die Bohrspülung versehen ist.

## Claims

1. A method of making a peripherally reinforced predominantly orientated bore hole in soil formations, by which the bore hole is advanced by means of a directional drilling tool (1) which can be connected to a tubular drill line (11) which is adapted to be driven on the surface by drive and feed means and which can be caused to rotate of itself and to be rotationally rigidly braced in its aligned position and which for driving a rotary drill bit (14), comprises a deep-hole motor (3) disposed in a tubular outer housing and in which a surface-installed drive and feed means causes a tube casing (9) to follow the directional drilling tool, characterised in that the directional drilling tool and the tube casing are advanced in synchronism by the drive and feed means and the leading end (12) of the tube casing is orientated by a forward guide part of the directional drilling tool which is disposed and supported in the tube casing.

2. A method according to claim 1, characterised in that the tube casing, being guided by and having a rearward guide part of the rotary drill bit overlapping it, follows the cutting part in the bore hole.

3. A method according to claim 1 or 2, characterised in that during its forwards movement the tube casing is caused to perform auto-rotation.

4. A method according to one of claims 1 to 3, characterised in that as a directional drilling tool a navigation drilling tool is used and is auto-rotated for straight drilling operations.

5. A method according to claim 4, characterized in that in the case of straight drilling operations, the directional drilling tool is caused to rotate in a direction opposite to the direction of rotation of the tube casing.

6. A drill for producing a peripherally reinforced predominantly horizontally orientated bore hole in soil formations with a directional drilling tool (1) which can be connected to a tubular drill line (11) which is adapted to be driven on the surface by drive and feed means and which be caused to rotate of itself and to be rotatably supported in the aligned position and which comprises, disposed in a tubular outer housing (2), a deep-hole motor (3) for driving a rotary drill bit (14), and with a tube casing (9) which can by surface-installed drive and feed means be caused to follow the directional drilling tool (1), characterized in that the directional drilling tool (1) and the tube casing (9) can be advanced in synchronism by drive and feed means and in that the directional drilling tool (1) is disposed and supported in the tube casing (9) and has a front guide part for aligning the front end (12) of the tube casing.

7. A drill according to claim 6, characterized in that the front end of the tube casing (9) is constructed as a part (12) which can be displaced in relation to the main part of the tube casing (9).

8. A drill according to claim 6 or 7, characterised in that the front end (12) of the tube casing (9) is for guidance engaged with the front part of the outer housing (2) and a guide part (13) of the rotary drill bit (14).

9. A drill according to one of claims 6 to 8, characterised in that the front end (12) of the tube casing (9) is connected to the adjacent main part of the tube casing (9) by a tube joint.

10. A drill according to claim 9, characterised in that the tube joint is constructed as a cross-sectional joint (18).

11. A drill according to claim 10, characterised in that the cross-sectional joint (18) is sealed by a gasket (19) which extends around the outside.

12. A drill according to claim 9, characterised in that the tube joint is formed by a flexible transition zone in the walls of the tube casing (9).

13. A drill according to claim 12, characterised in that the transition zone is formed by a portion of undulating tube.

14. A drill according to claim 12, characterised in that the transition zone is formed by a material of increased flexural elasticity.

15. A drill according to claim 12, characterised in that the transition zone has a resistance moment which is reduced in comparison with that of adjacent portions of the tube casing (9).

16. A drill according to one of claims 6 to 15, characterised in that the outside diameter of the tube casing (9) is equal to or less than the nominal diameter (19) of the cutting part (16) of the rotary drill bit (14).

17. A drill according to one of claims 6 to 16, characterised in that the directional drilling tool (1) is constructed as a navigation drilling tool with a kink (20) in the outer housing (2) and which is disposed behind the front stabiliser (5) which constitutes a front guide for the outer housing (2) and is disposed in or close to the plane of articulation of the tube joint (18) of the tube casing (9).

18. A drill according to one of claims 6 to 16, characterised in that the guide part (13) of the rotary drill bit (14) consists of a cylindrical sealing and guiding surface and in that the front marginal portion of the front end (12) of the tube casing (9) is mounted on the said surface.

19. A drill according to one of claims 6 to 18, characterised in that the rotary drill bit (14) is fixed on the front end of the bit shaft (4) which protrudes from the outer housing (12) of the directional drilling tool (1) by means of a disengageable bolt member.

20. A drill according to one of claims 6 to 19, characterised in that the deep-hole motor (3) is constructed as a drilling mud actuated motor and in that the outer housing (2) of the directional drilling tool (1) is provided with a volumetric flow dependent by-pass valve (24) for the drilling mud.

## Revendications

1. Procédé pour le forage d'un puits orienté principalement dans le sens horizontal et renforcé circonférentiellement, dans des formations terrestres, dans lequel le puits est creusé au moyen d'un outil de forage dirigé (1) qui peut être accouplé à un train de tiges de forage (11) pouvant être entraîné, à la surface, par des moyens d'entraînement et d'avancement, pouvant être mû en rotation propre et pouvant être immobilisé d'une manière empêchant toute rotation, dans la position d'orientation du forage, et comporte un moteur de fond (3) installé dans une enveloppe extérieure tubulaire et destiné à l'entraînement d'un trépan de forage rotatif (14), et dans lequel un tubage (9) suit l'outil de forage dirigé à l'intervention de moyens d'entraînement et d'avancement situés à la surface, caractérisé en ce que l'outil de forage dirigé et le tubage sont avancés en synchronisme par les moyens d'entraînement et d'avancement, et l'extrémité antérieure (12) du tubage est orientée par une partie de guidage antérieure de l'outil de forage dirigé disposé et maintenu dans le tubage.

2. Procédé suivant la revendication 1, caractérisé en ce que le tubage, guidé par une partie de guidage postérieure du trépan de forage rotatif qu'il chevauche, suit la partie de coupe du trépan dans le puits.

3. Procédé suivant la revendication 1 ou 2, caractérisé en ce que le tubage est mû en rotation propre lors de son mouvement d'avancement.

4. Procédé suivant l'une quelconque des revendications 1 à 3, caractérisé en ce qu'un outil de forage de navigation est utilisé comme outil de forage et est mû en rotation propre pour des travaux de forage vertical.

5. Procédé suivant la revendication 4, caractérisé en ce que lors de travaux de forage vertical, l'outil de forage dirigé est mû en rotation dans le tubage dans un sens de rotation opposé à celui du tubage.

6. Dispositif pour le forage d'un puits orienté principalement dans le sens horizontal et renforcé circonférentiellement, dans des formations terrestres, comportant un outil de forage dirigé (1) qui peut être accouplé à un train de tiges de forage (11) pouvant être entraîné, à la surface, par des moyens d'entraînement et d'avancement, pouvant être mû en rotation propre et pouvant être immobilisé d'une manière empêchant toute rotation dans la position d'orientation du forage et comporte un moteur de fond (3) installé dans une enveloppe extérieure tubulaire (2) et destiné à l'entraînement d'un trépan de forage rotatif (14), et comportant un tubage (9) pouvant suivre l'outil de forage dirigé (1) à l'intervention de moyens d'entraînement et d'avancement installés à la surface, caractérisé en ce que l'outil de forage dirigé (1) et le tubage (9) peuvent être avancés en synchronisme par les moyens d'entraînement et d'avancement, et l'outil de forage dirigé (1) est installé dans le tubage (9) et prend appui sur celui-ci et il comporte une partie de guidage antérieure permettant une orientation de l'extrémité antérieure (12) du tubage (9).

7. Dispositif de forage suivant la revendication 6, caractérisé en ce que l'extrémité antérieure du tubage (9) a la forme d'une partie (12) déplaçable par rapport à la partie principale du tubage (9).

8. Dispositif de forage suivant la revendication 6 ou 7, caractérisé en ce que l'extrémité antérieure (12) du tubage (9) est en contact de guidage avec, la partie antérieure de l'enveloppe extérieure (2) et avec une partie de guidage (13) du trépan de forage rotatif (14).

9. Dispositif de forage suivant l'une quelconque des revendications 6 à 8, caractérisé en ce que l'extrémité antérieure (12) du tubage (9) est reliée, par une articulation de tube, à la partie principale contigue du tubage (9).

10. Dispositif de forage suivant la revendication 9, caractérisé en ce que l'articulation de tube a la forme d'une articulation à sectionnement (18).

11. Dispositif de forage suivant la revendication 10, caractérisé en ce que l'articulation à sectionnement (18) est rendue étanche par un joint circonférentiel extérieur (19).

12. Dispositif de forage suivant la revendication 9, caractérisé en ce que l'articulation de tube est formée par une zone de transition flexible de la paroi du tubage (9).

13. Dispositif de forage suivant la revendication 12, caractérisé en ce que la zone de transition est faite d'une section de tube ondulé.

14. Dispositif de forage suivant la revendication 12, caractérisé en ce que la zone de transition est faite d'une matière à élasticité en flexion accrue.

15. Dispositif de forage suivant la revendication 12, caractérisé en ce que la zone de transition présente un moment de résistance réduit par rapport à celui des zones voisines du tubage (9).

16. Dispositif de forage suivant l'une quelconque des revendications 6 à 15, caractérisé en ce que le diamètre extérieur du tubage (9) est égal ou inférieur au diamètre nominal (17) de la partie de coupe (16) du trépan de forage rotatif (14).

17. Dispositif de forage suivant l'une quelconque des revendications 6 à 16, caractérisé en ce que l'outil de forage dirigé (1) a la forme d'un outil de forage de navigation avec un point d'inflexion (20) dans l'enveloppe extérieure (2), qui est situé en arrière du stabilisateur antérieur (5) formant un guide antérieur pour l'enveloppe extérieure (2) et dans le plan d'articulation ou à proximité du plan d'articulation de l'articulation de tube (18) du tubage (9).

18. Dispositif de forage suivant l'une quelconque des revendications 6 à 16, caractérisé en ce que la partie de guidage (13) du trépan de forage rotatif (14) est formée par une surface cylindrique d'étanchéité et de guidage et la zone marginale avant de l'extrémité antérieure (12) du tubage (9) porte sur cette partie de guidage.

19. Dispositif de forage suivant l'une quelconque des revendications 6 à 18, caractérisé en ce que le trépan de forage rotatif (14) est fixé au moyen d'un accouplement comprenant un organe de verrouillage déclenchable sur l'extrémité antérieure de l'arbre de trépan (4) se prolongeant vers l'avant au sortir de l'enveloppe extérieure (2) de l'outil de forage dirigé (1).

20. Dispositif de forage suivant l'une quelconque des revendications 6 à 19, caractérisé en ce que le moteur de fond (3) a la forme d'un moteur actionné par le flux de boue de forage et l'enveloppe extérieure (2) de l'outil de forage dirigé (1) est pourvue d'une valve de dérivation (24) pour la boue de forage dépendant du débit en volume.
